# EUROPÄISCHE PATENTSCHRIFT

(11) **EP 2 898 483 B1**
(45) Veröffentlichungstag und Bekanntmachung des Hinweises auf die Patenterteilung: **18.04.2018**
(21) Anmeldenummer: 13776980.8
(22) Anmeldetag: 20.09.2013
(51) Int. Cl.: G07C 9/00

(54) **VERFAHREN UND SYSTEM ZUR KONFIGURATION VON KLEINSCHLIESSANLAGEN**
METHOD AND SYSTEM FOR THE CONFIGURATION OF SMALL LOCKING SYSTEMS
PROCÉDÉ ET SYSTÈME DE CONFIGURATION DE PETITES INSTALLATIONS DE FERMETURE

(30) Priorität: 21.09.2012 EP 12185551
(43) Veröffentlichungstag der Anmeldung: 29.07.2015
(73) Patentinhaber: SimonsVoss Technologies GmbH, 85774 Unterföhring (DE)
(72) Erfinder: VOSS, Ludger, 81675 München (DE)
(74) Vertreter: Vossius & Partner Patentanwälte Rechtsanwälte mbB
(86) Internationale Anmeldenummer: PCT/EP2013/069645
(87) Internationale Veröffentlichungsnummer: WO 2014/044832

(56) Entgegenhaltungen:
- US-A1- 2007 290 798
- US-A1- 2010 073 129
- US-A1- 2010 306 549
- US-A1- 2011 285 528
- US-A1- 2012 213 362
- US-A1- 2012 222 103

## Beschreibung

Die Erfindung betrifft ein Verfahren sowie ein System zur Konfiguration elektronischer Kleinschließanlagen mit elektronischen Schlössern, vorzugsweise elektronischen Schließzylindern, die vorzugsweise mit passiven RFID Karten kommunizieren können. Insbesondere betrifft die vorliegende Erfindung ein Verfahren und System mit dem nicht nur die Schlösser / Schließzylinder, sondern auch entsprechende elektronische Identmedien zum Entriegeln der Schlösser / Schließzylinder einfach konfiguriert werden können, vorzugsweise unter Verwendung eines Smartphones.

### HINTERGRUND DER ERFINDUNG

Elektronische Schließanlagen haben gegenüber mechanischen Schließanlagen den Vorteil, dass jedes Schloss bzw. jeder zutrittsberechtigende Schlüssel, beispielsweise in Form eines Transponders bzw. als RFID Karte, individuell konfigurierbar ist. Um Manipulationen zu verhindern, ist jedoch ein komplexes System für die Vergabe und Verwaltung von Zutrittsrechten, sowie zur Generierung von Schlüsseldaten notwendig, bestehend aus Datenbankservern und User-Interface Clients, sowie einer Programmierinfrasturktur mit Programmiergeräten und/oder Netzwerkinfrastruktur. Es ist sicherzustellen, dass entsprechende Computersysteme sicher aufgebaut werden und mit geeigneter Software ausgestattet sind. Da die Kosten für diese Infrastruktur nicht zu vernachlässigen sind, werden elektronische Schließanlagen typischerweise erst ab einer bestimmten Anzahl von Schließzylinder/Schlössern/Beschlägen (im Folgenden als Schließung bezeichnet) eingesetzt. Die durchschnittliche Schließanlagengröße liegt bei ca. 100 Zylindern/Beschlägen und ca. 250 Schließmedien (Transpondern). Derartige Systeme unterstützten sehr gut mittlere Anlagen und Großanlagen. Kleinschließanlagen in der Größenordnung von typischerweise unter 100, beispielsweise ca. 10 Schließungen wurden dagegen selten mit den technisch vorteilhaften elektronischen Schließungen ausgerüstet. Gründe dafür sind unter anderem die relativ hohen Investitionen in Programmierumgebungen (Hardware und Software), aber auch der relativ hohe Schulungsaufwand für eine Software, die eigentlich für größere Anwendungen vorgesehen ist. Zudem wird der Aufwand für kleinere Schließanlagen, beispielsweise für kleinere Büros mit wenigen Schlössern und wenigen Zutrittsberechtigenden Personen, als abschreckend empfunden.

Die US2012/0213362A1 zeigt ein Verfahren zur Konfiguration eines Schlüssel-/Schloss Systems mittels eines Smartphones, welches über Funk mit einem zentralen Server kommuniziert.

Aufgabe der Erfindung ist es daher ein vereinfachtes Verfahren bzw. System bereitzustellen, mit dem vorzugsweise schnell, zuverlässig und benutzerfreundlich elektronische Kleinschließanlagen konfiguriert werden können.

### ZUSAMMENFASSUNG DER ERFINDUNG

Diese Aufgabe wird mit dem Verfahren des unabhängigen Anspruchs 1 gelöst. Weitere bevorzugte Ausführungen der Erfindung sind in den abhängigen Ansprüchen beansprucht.

Insbesondere wird mit der vorliegenden Erfindung eine Komplettlösung für kleinere Schließanlagen bereitgestellt, mit der vorzugsweise auf eine komplexe Installation entsprechender Software im eigenen Unternehmen überflüssig wird. Erfindungsgemäß kann das Schließsystem, das vorzugsweise elektronische Schlösser und RFID Karten zum Betätigen der Schlösser umfasst, mittels eines Smartphones konfiguriert werden.

Als Smartphone wird üblicherweise ein Mobiltelefon bezeichnet, das mehr Computerfunktionalität und -konnektivität als ein herkömmliches fortschrittliches Mobiltelefon zur Verfügung stellt. Aktuelle Smartphones lassen sich meist über zusätzliche Programme (sogenannte "Apps") vom Anwender individuell mit neuen Funktionen aufrüsten. Ein Smartphone kann auch als ein kleiner transportabler Computer (PDA bzw. Tablet-Computer) verstanden werden, vorzugsweise ein kleiner transportabler Computer mit zusätzlicher Funktionalität eines Mobiltelefons. Das Smartphone, das mit einer entsprechenden Software ausgestattet ist (einer App), dient erfindungsgemäß als Bindeglied zwischen den Schlössern und dem Komplexen System zur Verwaltung und Generierung entsprechender Datensätze zur Betätigung der Schlösser. Im Folgenden werden einzelne Systemkomponenten, die Teil des erfindungsgemäßen Systems/Verfahrens bilden können, genauer beschrieben.

### Admin-App auf Mobiltelefon des Administrators

Vorzugsweise können sämtliche Konfigurationsaufgaben für eine erfindungsgemäße Schließanlage bzw. Kleinschließanlage (im Folgenden auch SOHO-Schließanlage genannt; SmallOfficeHomeOffice-Schließanlage) von einem Administrator über eine "Admin-App" durchgeführt werden, die vorzugsweise auf einem Smartphone und/oder einem kleinen transportablen Computer ausführbar ist. Zu den erfindungsgemäßen administrativen Aufgaben kann beispielsweise mindestens eine der folgenden Aufgaben gezählt werden:
(i) Die Registrierung und Erstellung einer neuen Schließanlage, vorzugsweise inklusiv Anlegen von Admin-Accounts auf einem SOHO-Cloud-Server und einem OTA-Key Server (OverTheAir-Schlüssel Server).
(ii) Die Inventarisierung einer Schließanlage, bei der die zugehörigen Schließungen (z.B. Schlösser/SchließzylinderBeschläge) und Identmedien (elektronische Schlüssel; z.B. RFID Karten, Smartphones, Transponder) erfasst und/oder verwaltet werden.
(iii) Das Visualisieren der Schließanlage in Form einer per "Touch-and-Drag", vorzugsweise scrollbaren sowie optional aufziehbaren Schließungen-Identmedien-Matrix, wobei diese Matrix vorzugsweise im Rahmen eines Inventarisierungsprozesses entsteht und/oder durch manuelles Hinzufügen von noch nicht inventarisierten Schließungen, bzw. Identmedien erfolgt.
(iv) Das Handling und die Visualisierung von Programmier-Soll/Ist-Zuständen, wobei zur Ermittlung von Programmierbedürfnissen vorzugsweise auf einen Cloud-Service zurückgegriffen werden kann.
(v) Das Vergeben von Zugangsberechtigungen, vorzugsweise per Antippen von Berechtigungsfeldern in der Schließungen-Identmedien-Matrix.
(vi) Die Vergabe Identmedien spezifischer zeitlicher Beschränkungen (z.B.: gültig von ... bis ...; gültig am ...), vorzugsweise nach Antippen von Identmedien in der Schließungen-Identmedien-Matrix.
(vii) Das Ablegen so erstellter Schließanlagendaten in der Cloud (SOHO Cloud Server und/oder OTA MobileKey Server).
(viii) Das Herunterladen von Schließanlagendaten für die Matrixvisualisierung sowie von Programmierprotokollen für die Programmierung von Schlössern und optional auch von nicht-OTA-fähigen Identmedien (z. B. Schlüsselkarten).
(ix) Die Programmierung von Schlössern und/oder Identmedien über Programmierprotokolle, beispielsweise über eine drahtlose Schnittstelle (z.B. NFC-Schnittstelle, Bluetooth-Schnittstelle) oder eine kabelgebundene Schnittstelle.

Erfindungsgemäß werden sensible Daten der Schließanlage außerhalb des Smartphones und vorzugsweise auch außerhalb des Unternehmens, welches die Schließanlage verwenden möchte, gespeichert. Dies wird beispielsweise dadurch erreicht, dass diese Daten zentral gespeichert werden, vorzugsweise zentral in eigens dafür eingerichteten Einrichtungen die vom Anbieter/Hersteller der Schließanlage bereitgestellt werden. Diese zentrale Einrichtung sei hier alsCloud" (100) bezeichnet. Ein Teil dieser Cloud stellt einen sogenannten SOHO-Cloud-LSM-Service bereit, der weiter unten noch genauer erklärt wird. Vorzugsweise greift die Admin-App auf diesen SOHO-Cloud-LSM-Service zu, um Schließanlagendaten zentral "in der Cloud" zu speichern und Schlüssel- und Programmierdaten anzufordern.

Zum Verteilen von Schlüsseldaten kann beispielsweise ein Key-Server dienen, vorzugsweise ein Mobile-Key-Server der Schlüsseldaten an Mobiltelefone/Smartphones verteilen kann. Vorzugsweise erfolgt die Verteilung von Schlüsseldaten an Mobiltelefone / Smartphones drahtlos, sodass ein einsprechender Mobile-Key-Server auch als OTA-Mobile-Key-Server bezeichnet wird. Gemäß einer bevorzugten Ausführungsform kann die Admin-App direkt auf den (OTA)Mobile-Key-Server zugreifen. Alternativ oder zusätzlich kann der (OTA)Mobile-Key-Server auch über die Cloud angesprochen werden.

### SOHO-Cloud-LSM-Service

Vorzugsweise dient ein "SOHO-Cloud-LSM-Service", der vorzugsweise ein Teil der Cloud ist, als zentraler Dienst der SOHO-Infrastruktur. Hier werden die Benutzerdaten und/oder Benutzerprofile (Admin-Zugangsdaten, Berechtigungsmatrix etc.) der Benutzer abgelegt und/oder verwaltet. Durch die bevorzugte zentrale Speicherung der Daten "in der Cloud" wird das bequeme Verwalten einer SOHO-Schließanlage von unterschiedlichen Geräten aus möglich. Sicherheitsrelevante Daten wie z.B. das Schließanlagenpasswort werden vorzugsweise nicht in der Cloud gespeichert, was jedoch auch denkbar ist. Der SOHO-Cloud-LSM-Service wird vorzugsweise von der Admin-App aus angesprochen und kommuniziert mit einem Datensatz-Service (siehe beispielsweise Fig. 1). Programmierbedarfsberechnung sowie Schlüsseldatensätze und Programmierprotokolle können vom Datensatz-Service bereitgestellt werden.

### Datensatz-Service

Der erfindungsgemäße Datensatz-Service ist ein vorzugsweise vom SOHO-Cloud-LSM-Server verwendeter Dienst, der für die Schließungen (z.B. Schlösser/Schließzylinder) der Schließanlage Schlüssel- und/oder Programmierdatensätze generieren kann. Die generierten Datensätze gehen vorzugsweise vom Datensatz-Service zurück an den SOHO-Cloud-LSM-Dienst und können von dort aus an die Admin-App auf dem Smartphone des Administrators ausgeliefert werden (Schlossprogrammierung, Erstellung herkömmlicher Schlüsselkarten) und/oder auf dem oben beschriebenen Mobile-Key-Server, vorzugsweise auf dem OTA-Mobile-Key-Server hinterlegt werden. Vorzugsweise wird der Datensatz-Service direkt vom SOHO-Cloud-LSM-Service angesprochen.

### (OTA)Mobile-Key-Server

Ein erfindungsgemäßer Mobile-Key-Server dient vorzugsweise zur Verteilung von Schlüsseldaten an geeignete Medien, d.h., Mobiltelefone, die als Schlüssel dienen, Transponder, die als elektronische Schlüssel dienen, oder RFID-Karten, die als elektronische Schlüssel dienen können. Vorzugsweise erfolgt die Verteilung von Schlüsseldaten vom Mobile Key Server drahtlos, d.h., Over The Air (OTA). Im Folgenden wird dies auch als OTA-Verteilung von Schlüsseln bzw. OTA-Ausrollung von Schlüssel bezeichnet. Vorzugsweise wird der OTA Mobile-Key-Server von der Admin-App zum Ausrollen/Verteilen der Schlüsseldaten angesprochen. Beispielsweise können von der Admin-App Schlüsseldaten auf dem OTA Mobile-Key-Server hinterlegt werden. Zusätzlich oder alternativ können auch vom dem SOHO-Cloud-LSM-Service Schlüsseldaten auf dem OTA Mobile-Key-Server hinterlegt werden.

### Schließung

Das erfindungsgemäße Schließsystem kann eine Vielzahl unterschiedlicher elektronisch-mechanische Schließmechanismen (Schließungen) verwalten, beispielsweise spezielle elektronische Schlösser, elektronische Schließzylinder, elektronische Beschläge usw. Da der Geist der Erfindung nicht in der Art der verwendeten elektronisch-mechanischen Schließmechanismen liegt, soll allgemein verwendete Begriff Schließung all diese Schließmechanismen umfassen.

Die vorzugsweise drahtlose Kommunikation mit der Schließung erfolgt vorzugsweise über ein APDU-basiertes Protokoll. Mit APDU (Application Protocol Data Unit) wird üblicherweise eine Kommunikationseinheit zwischen einer Chipkarte und einer Chipkartenanwendung nach dem ISO 7816-Standard bezeichnet. Die APDU ist typischerweise eine Kommunikationseinheit auf Anwendungsebene (im OSI-Schichtenmodel entspricht das der Schicht 7). Die APDU wird beispielsweise unterschieden in *command APDUs,* welche Kommandos an die Chipkarte übermitteln und *response APDUs,* die die Antwort der Karte auf ein Kommando übermittelt. Diese Kommunikation findet nach Etablierung der Kommunikation mittels Answer to Reset und optionaler Protocol Type Selection statt. Die Struktur von command APDU und response APDU sind in der Norm ISO 7816-4 festgelegt. Entsprechend ist es vorteilhaft, wenn die Schließung folgende beiden Betriebsmodi unterstützt:
(a) Bei der Programmierung verhält sich die Schließung wie eine passive Karte, die über APDU-Kommandos ausgelesen und mit Programmierprotokollen beschrieben wird.
(b) Zum Auslesen von Schlüsseldaten verhält sich die Schließung wie ein Leser, der über APDU-Kommandos Schlüsseldatensätze aus einem Identmedium (iCarte, Schlüsselkarte, ...) liest.

Erfindungsgemäß ist das Folgende Verhalten der Schließung bevorzugt (das ggf. auch bei bestehenden Schlössern nachträglich geändert werden kann, beispielsweise durch ändern der Firmware): Nach dem Aufwachen sucht die Schließung nach einem von einem Leser kommenden Feld. Ist ein Feld vorhanden, so schaltet die Schließung in den Kartenemulationsmodus und kann über externe Kommandos entsprechend ausgelesen und mit Programmierprotokollen programmiert werden. Ist kein Feld vorhanden, so versucht die Schließung nun als Leser aktiv einen Schlüssel (Schlüsseldaten) von einem Identmedium (Schlüsselkarte, iCarte-Adapter etc.) zu lesen.

Das erfindungsgemäße Verfahren ermöglicht eine einfache, sichere und effiziente Konfiguration einer Schließanlage die mindestens eine elektronische Schließung und mindestens ein Identmedium zum Betätigen der Schließung umfasst. Vorzugsweise umfasst eine erfindungsgemäße Schließanlage mehrere Schließungen und mehrere Identmedien, wobei eine Konfiguration einerseits zur Inventarisierung der Schließungen und Identmedien dient, d.h. es wird bestimmt welche Schließungen und welche Identmedien zur Schließanlage gehören. Zudem dient die Konfiguration der Schließanlage zur Zuordnung von Zugriffsrechten, d.h. es wird festgelegt welche Identmedium zum Öffnen welcher Schließungen dienen. Die Konfiguration weist vorzugsweise die folgenden Schritte auf. Zunächst sollte ein Smartphone mit einer Software (Admin-App) zur Konfiguration bereitgestellt werden, wobei das Smartphone mit den Schließungen und den Identmedium über Funk kommunizieren kann. Dies dient einerseits zur eindeutigen Identifizierung der Schließungen und der Identmedium und andererseits zur Programmierung der Schließungen und Identmedien. Erfindungsgemäß findet ein Identifizieren und Programmieren der Schließungen und Identmedien durch einfaches "antappen" statt. Anschließend, d.h., für bereits Identifizierte Schließungen und Identmedien kann eine Zuordnen von Zugriffsrechten bezüglich der Idenmedien auf die Schließungen unter Verwendung der Admin-App auf dem Smartphone erfolgen. Vorzugsweise erfolgt diese Zuordnung von Zugriffsrechten mittels einer Schließungen-Identmedien-Matrix, die auf dem Display des Smartphones visualisiert ist. Zunächst werden diese Zugriffsrechte und deren Zuordnung auf dem Smartphone lokal gespeichert. Anschließend werden Daten, die zur Verwaltung der Schließanlage nötig sind, an die Cloud übermittelt. Vorzugsweise enthalten diese Daten die Zuordnung der Zugriffsrechte, Daten bezüglich der Schließungen der Schließanlage und/oder Daten bezüglich der Identmedien der Schließanlage, ggf. auch noch Benutzerdaten. Basierend auf diesen Daten wird in der Cloud ein neuer Datensatz generiert, der vorzugsweise verschlüsselte Programmierdaten oder unverschlüsselte Programmierdaten umfasst, die zur Programmierung der Schließungen dient. Zudem enthält dieser neu generierte Datensatz vorzugsweise Schlüsseldaten, die auf Identmedien gespeichert werden können und zur Betätigung der Schließungen dienen. Der neu generierte Datensatz enthält vorzugsweise verschlüsselte oder unverschlüsselte Programmierdaten und/oder verschlüsselte bzw. unverschlüsselte Schlüsseldaten, die von der Cloud an das Smartphone übermittelt werden. Dadurch wird das Smartphone in die Lage versetzt, die Schlüsseldaten an Identmedien zu Übertragen und/oder die Programmierdaten an die Schließungen zu übertragen, sodass die Identmedien nun zum Betätigen der Schließungen entsprechend der bestimmten Zuordnung verwendet werden können. Erfindungsgemäß kann eine Schließung beispielsweise eine Vorrichtungen sein aus der Gruppe: elektronischer Schließzylinder, elektronisches Schloss und elektronischer Beschlag. Erfindungsgemäß kann ein Identmedium beispielsweise eine Vorrichtung sein kann aus der Gruppe: RFID-Karte, Schlüsselkarte, Smartphone mit RFID Funktionalität und Transponder. Eine RFID Funktionalität eines Smartphone kann beispielsweise mit Hilfe eines Adapters erreicht werden. Somit ist es möglich mit einem Smartphone, das die Admin-App enthält, die Schließanlage zu Konfigurieren. Wenn auf dem Smartphone zudem oder alternativ die "Mobile-Key-App" installiert ist, dann ist es möglich, die (verschlüsselten) Schlüsseldaten zum Empfangen bzw. herunterzuladen und dann die Schließungen der Schließanlage zu Öffnen, für die Zugriffsrechte als berechtigt gesetzt sind.

Die Zuordnung von Zugriffsrechten von Idenmedien auf entspreche Schließungen kann erfindungsgemäß vorzugsweise sehr einfach mittels einer Schließungen-Identmedien-Matrix, die auf dem Display des Smartphones dargestellt ist, erfolgen.

Die Cloud umfasst zumindest zwei Service, einen Datensatz-Service und einen Cloud-LSM-Service. Das Smartphone kommuniziert vorzugsweise mit dem Cloud-LSM-Service wobei dieser Cloud-LSM-Service vorzugsweise mit dem Datensatz-Service kommuniziert. Der Datensatz-Service dient vorzugsweise zur Generierung von Schlüsseldaten und/oder Programmierdaten die vorzugsweise Teil eines Datensatzes sind, die vom Datensatz-Service generiert werden. Insbesondere werden auf dem Cloud-LSM-Service auch Benutzerdaten auf der Grundlage der Zuordnungen gespeichert bzw. generiert.

Um die in der Cloud generierten Schlüsseldaten an Smartphones zu übertragen, kann die Cloud einen Mobile-Key-Server aufweisen. Vorzugsweise ist dieser Mobile-Key-Server als ein OverTheAir Mobile-Key-Server realisiert, sodass die Schlüsseldaten drahtlos, vorzugsweise über das Mobilfunknetz an ein Smartphone mit einer entsprechenden Software (Mobile-Key-App) gesendet werden können.

Das erfindungsgemäße Verfahren ermöglicht es bereits inventarisiert bestehende Schließanlagen zu konfigurieren und auch weitere Schließungen und/oder Identmedien zur Schließanlage durch Inventarisierung hinzuzufügen. Zudem ist es erfindungsgemäß auch möglich, eine neue Schließanlage von Anfang an neu zu konfigurieren. Hierzu ist es nötig, zunächst die Schließungen und/oder Identmedien zu Inventarisieren.

Im Folgenden soll kurz ein Vorgang einer Konfiguration der Schließanlage beschrieben werden. Der Benutzer/Admin bestellt und bekommt geliefert: i Schließzylinder mit RFID/NFC Interface; j Karten Mifare Classic (leer) oder Mifare DESFire (vorformatiert); Adapter Attachements / microSDs für Mifare Classic/DESFire Emulation. Der Benutzer startet AdminApp auf dem Smartphone und vergibt ein Passwort für seine neu anzulegende Schließanlage. Anschließend tappt der Benutzer Schließzylinder an und vergibt Namen für diese Schließungen. Anschließend tappt er die Karten/iCartes an und vergibt Usernamen. Dabei entsteht eine Matrix, in der er anschließend Berechtigungen vergibt. Bei Antippen von "Save to Cloud" werden die gerade generierten Schließplandaten via https in die "cloud", bzw. zum "SOHO-Cloud-Service" geschickt. Schließplandaten können beispielsweise Schließanlagenpasswort, eindeutige Hardware Identifier der Schließungen zusammen mit den vom Benutzer zugeordneten Namen, Unique-IDs der Karten/Adapter zusammen mit den vom Benutzer zugeordneten Usernamen, Schließberechtigungen, wer wo schließt, eventuell noch zeitliche Einschränkungen aufweisen.

Ein nachgeordneter Dienst generiert dann Progammierprotokolle für alle betroffenen Vorrichtungen (Schlösser, Karten, Adapter/iCartes) und schickt sie zurück zum Smartphone des Benutzers. Dort werden sie zunächst zwischengespeichert (an einem Ort ohne besondere Sicherheitsanforderungen). Wenn der Benutzer dann anschließend die einzelnen Vorrichtungen in beliebiger Reihenfolge ein zweites mal antappt, werden die für das jeweilige Vorrichtung vorbereiteten Programmierprotokolle abgefahren. Dieser Vorgang kann so schnell sein, dass auch ein einmaliges Antappen (aus Anwendersicht) ausreichend ist. Dabei werden die Gerätedaten erfasst und zusammen mit den Schließplandaten zum SOHO Cloud-Server gesendet, dort bearbeitet und resultierende Programmierprotokolle zum Smartphone zurückgesendet und gleich in das jeweilige Gerät (Schließung/ Karte / ICarte-Adapter) einprogrammiert.

Die Kommunikation zu den Cloud Servern ist vorzugsweise https gesichert. Das Admin Phone gilt vorzugsweise als sicher. Es wird von der Person bedient, die sowieso die Hoheit über die Schließanlage hat. Programmierdatensätze werden vom SOHO Cloud Service digital signiert und die Signatur wird von der jeweiligen Schließung verifiziert, so dass auf dem Weg zwischen Server und Schließung keine Manipulation möglich ist. Außerdem gilt: Die Kommunikation zwischen Datensatz-Service via Mobile-Key Server zu den Adaptern ist vorzugsweise end-to-end verschlüsselt (Adapter (iCartes)/microSDs werden vom Admin einmalig mit einem key-data-key initialisiert, danach können sie mit dem OTA-Server ohne Zutun des Admins kommunizieren.

### KURZE BESCHREIBUNG DER ZEICHNUNGEN

Im Folgenden werden bevorzugte Ausführungsformen der vorliegenden Erfindung unter Bezugnahme auf die Figuren ausführlich beschrieben. Es zeigen:
- Fig. 1: einen schematischen Überblick der Grundstrukturen des erfindungsgemäßen Schließsystems;
- Fig. 2: eine Schließungen-Identmedien-Matrix wie sie auf einem Display eines Smartphones dargestellt wird;
- Fig. 3, 4und 5: ein bevorzugtes Design einer Schließungen-Identmedien-Matrix wie sie auf einem Display eines Smartphones dargestellt wird;

### DETAILLIERTE BESCHREIBUNG BEVORZUGTER AUSFÜHRUNGSFORMEN

Figur 1 zeigt als erste erfindungsgemäße Ausführungsform einen schematischen Überblick der Grundstrukturen eines erfindungsgemäßen Systems. Ein Vorteil der Erfindung
besteht darin, dass die Schließanlage - die vorzugsweise mehrere elektronische Schließungen umfasst - vorzugsweise durch Verwendung einer Admin-App 1, die vorzugsweise auf einem Mobiltelefon, einem Smartphone, einem Tablet-Computer und/oder einem Computer ausgeführt werden kann, installiert und/oder verwaltet werden kann. Insbesondere kann die Admin-App als eine Realisierung einer erfindungsgemäßen Systemkomponente angesehen werden, die eine Benutzerschnittstelle darstellt. Die Admin-App stellt vorzugsweise mindestens eine der folgenden Funktionalitäten bereit:

### Login bzw. Registrierung

Vorzugsweise ist zunächst eine Authentifizierung eines Administrators durch die Admin-App bevorzugt, um Manipulationen zu verhindern. Beispielsweise kann sich ein Administrator in einem Loginfenster mit Eingabefeld für Username und Kennwort (Login-Kennwort) authentifizieren, wobei das Kennwort gleichzeitig das Schließanlagenpasswort sein kann. Alternativ können das Login-Kennwort und das Schließanlagenpasswort verschiedene Passwörter/Kennwörter sein. Bei erstmaliger Anmeldung erscheint beispielsweise ein Eingabefeld für das Neuanlegen eines Usernamen plus Passwort incl. Passwortwiederholung. Falls ein Secure Element auf dem Smartphone verfügbar ist, beispielsweise ein Secure Element für NFC, auf dem die Admin-App ausgeführt wird, kann das Passwort in dem Secure Element abgelegt werden, so dass bei Folgelogins beispielsweise eine kurze PIN zur Authentifizierung als ausreichend erachtet werden kann.

Der so authentifizierte Benutzer (Administrator) kann nun beispielsweise Identmedien (beispielsweise Schlüsselkarte 11 in Fig. 1) anlegen, Schließungen (beispielsweise Schloss 10 in Fig. 1) anlegen. Mit anderen Worten, es werden zunächst die Schließungen der Schließanlage mit den entsprechenden Identmedien registriert. Zudem kann der Administrator festlegen, mit welchen Identmedien welche Schließungen geöffnet werden können, d.h., es kann eine Zuordnung von Zugriffsrechten der Identmedien auf die Schließungen erfolgen, die beispielsweise in einer Schließungen-Identmedien-Matrix visualisert sind. Beispielsweise ist in Fig. 2 eine Schließungen-Identmedien-Matrix allgemein dargestellt, und spezieller in Fig. 3 dargestellt. Vorzugsweise wird die Zuordnung von Schließung zu Identmedium (zunächst) nur im Smartphone lokal zwischengespeichert.

Wenn später ein "Save to Cloud" Kommando (beispielsweise im Matrix-Fenster, siehe Fig. 3) ausgeführt wird, werden neue "Accounts" entsprechend der Zuordnungen in der Cloud, vorzugsweise auf einem SOHO-Cloud-Server 101 angelegt.

Das erfindungsgemäße Verfahren ermöglicht neben dem Anlegen von Schließungen "Success" Pop-up und bekommt anschließend die Schließungen-Identmedien-Matrix auf und Identmedien auch die Inventarisieren von Schlössern und Identmedien. Nach erfolgreichem Login auf der Admin-App bekommt man beispielsweise einen kurzen einem Display des Smartphones dargestellt (siehe Figuren 2 und 3). Hier können zudem zwei Symbole dargestellt werden, "Add Lock" und "Add Key". Die Schließungen-Identmedien-Matrix kann anschließend durch Hinzufügen neuer Schließungen (Add Lock) oder neuer Identmedien (Add Key) verändert werden.

Gemäß einer bevorzugten Ausführungsform kann/muss nach jedem erfolgreichem Login zunächst am SOHO Cloud Server gecheckt werden, ob es für diesen Account bereits Schließanlagendaten gibt. Falls ja, werden sie heruntergeladen und in der Matrix visualisiert. Ein erfolgreicher Download ist also in diesem Fall vorzugsweise Voraussetzung für ein anschließendes Arbeiten am Schließplan.

Tippt man auf eines der "Add" Symbole (Add Key, Add Lock), so wird in der Matrix zunächst eine zusätzliche leere Spalte, bzw. Zeile angelegt und die untere Displayhälfte zeigt eine Tastatur, so dass man jetzt einen Namen für das hinzuzufügende Schließung/Identmedium vergeben kann (siehe Fig. 4). Der Name sollte beim Tippen vorzugsweise gleich an der richtigen Stelle in der Matrix eingetragen werden. Dazu wird die Matrix vorzugsweise automatisch so gescrollt, dass das zu beschreibende Namensfeld sichtbar ist. Nach Eingabe des Namens drückt man "Return" (oder "Fertig"), die Tastatur verschwindet und man ist wieder in der Ansicht der Fig. 3. Vorzugsweise ist die gerade neu angelegte Schließung markiert (z.B. blau hinterlegt) und die Schrift ist z.B. kursiv (das ist der Hinweis, dass die Schließung noch nicht inventarisiert ist). Jetzt hat der Benutzer/Administrator die Wahl, unmittelbar anschließend diese markierte Schließung mit dem Smartphone anzutappen oder erneut eines der "Add" Symbole anzutippen. Wird ein Schließung angetappt, d.h., wird eine drahtlose Kommunikation zwischen dem Smartphone und der Schließung hergestellt, so wird die Schließung mit Namen und UID/PHI inventarisiert und erscheint dann vorzugsweise in Normalschrift in der Matrix, wodurch ein abgeschlossener Vorgang symbolisiert wird. Wurde dagegen nicht getappt, so bleibt das Schriftbild kursiv, wodurch die Schließung als noch nicht inventarisiert dargestellt ist. Die Inventarisierung kann vorzugsweise jederzeit nachgeholt werden, indem man den Namen der zu inventarisierenden Schließung durch Antippen auf dem Smartphone markiert (was z.B. eine blaue Hinterlegung bewirkt). Anschließend tappt man die betreffende Schließung an; dadurch wird sein Hardware-Identifier (UID bei Karten, PHI bei Schließungen) eindeutig dem vom Admin gewählten Namen zugeordnet. Die eben dargestellte Inventarisierung von Schließungen kann entsprechend für Identmedien erfolgen, d.h., das Verfahren im oben Beschriebenen Abschnitt ist ebenso anwendbar, wenn der Begriff Schließung in Identmedium ersetzt wird. Vorzugsweise wird der Prozess des Anlegens und Inventarisierens so lange wiederholt, bis die komplette Schließanlage erfasst ist.

Eine derart angelegte Schließanlage kann mittels der erfindungsgemäßen Schließungen-Identmedien-Matrix einfach auf dem Display des Smartphones visualisiert werden (siehe Fig. 5). Beispielsweise wird in Fig. 5 folgendes dargestellt: der Schließanlagennamen ("Peter's Lockplan"); die Schließungen/Schlösser ("Main Entrance", Door lock No 1, ... ), die Identmedien ("Master Key", Peter Martens, ...), die Berechtigungsstruktur (siehe weiter unten), Markierungen (z.B. Hinterlegung), Programmierbedarf (Blitzsymbol), eventuelle zeitliche Einschränkungen für Identmedien (Uhrensymbol). Vorzugsweise ist diese Matrix per "Touch and Drag" scrollbar. Wird beispielsweise nach rechts oder links gescrollt, bleiben die Namen der Schließanlage (im Beispiel oben "Peter's Lockplan"), sowie die Namen der Schließungen stehen, während die Namen der Keys (Identmedien) der Verschiebungsbewegung des Matrix-Fensters folgen. Wird beispielsweise nach oben oder unten gescrollt, so folgen entsprechend die Namen der Schlösser der Bewegung des Matrix-Fensters, während der Schließanlagenname und die Namen der Keys stehen bleiben. Vorzugsweise kann die Matrix aufgezogen werden, so dass die Eingabefelder so vergrößerbar sind, dass man bequem per Fingertip Berechtigungskreuze setzen, bzw. entfernen kann.

Die Vergabe von Zutrittsberechtigungen erfolgt vorzugsweise durch Antippen von Berechtigungsfeldern in der Matrix. Der Entzug der Zutrittsberechtigungen erfolgt vorzugsweise durch nochmaliges Antippen. Dadurch entsteht in der Regel Programmierbedarf, der nach einem "Save to Cloud" (siehe Fig. 3) und automatischem Download der Programmierdaten (siehe weiter unten) mit Programmierbedarfsblitzen visualisiert wird. Programmierbedarf wird vorzugsweise sowohl bei den betroffenen Schließungen als auch bei den betroffenen Identmedien angezeigt.

Die erfindungsgemäße Matrix ermöglicht auch eine anschauliche Visualisierung von Programmier-Soll- und Ist-Zuständen. Vorzugsweise gibt es für den Berechtigungszustand vier Möglichkeiten, die wie folgt visualisiert werden können: (i) kein Kreuz dargestellt, Identmedium soll nicht berechtigt sein und ist auch nicht berechtigt (kein Programmierbedarf); (ii) Kreuz kursiv bzw. dünn dargestellt, Identmedium soll bei entsprechender Schließung berechtigt sein, ist aber noch nicht berechtigt (Programmiebedarf); (iii) Kreuz fett (bold) dünn dargestellt, Identmedium berechtigt sein und ist auch berechtigt (kein Programmierbedarf); (iv) Kreuz invers dargestellt, Identmedium soll nicht berechtigt sein, ist aber noch berechtigt (Programmierbedarf).

Ein weiterer Vorteil des erfindungsgemäßen Schließsystems liegt in der Vergabe Device spezifischer Eigenschaften, d.h. in der Vergabe spezifischer Eigenschaften für individuelle Schließung(en) und/oder individuelle Identmedium/Identmedien. Die Vergabe Device spezifischer Eigenschaften erfolgt beispielsweise nach 2-maligem Antippen von Devices (Schließungen oder Identmedien) in der Matrix (Alternativ: Langes Antippen). Nach erstmaligem Antippen des Namens eines Devices wird dieses z.B. hinterlegt (In diesem Zustand, der nach einmaligem Antippen erreicht wird, könnte man ein noch nicht inventarisiertes Device durch Antappen inventarisieren, siehe weiter vorne). Tippt man den Namen des soeben markierten Devices ein zweites Mal an, so können vorzugsweise folgende spezifischen Eigenschaften vergeben werden.

Für eine Schließung kann ein Dialogfenster mit editierbaren Eingabefeldern geöffnet werden, in dem der Name der Schließung und/oder wie lange die Schließung nach Öffnung geöffnet bleiben soll, eingegeben werden kann. Falls die Schließung bereits inventarisiert ist und ein "Save to Cloud" bereits stattgefunden hat, so erscheint zusätzlich z.B. ein Fragezeichensymbol, das nach Anklicken ein transparentes Infofeld mit Schließungsdaten freigibt.

Für ein Identmedium können ähnliche Dialogfelder editiert werden, d.h., beispielsweise der Name der Schließung ("Name of Key") und/oder Zeiträume zu denen das Identmedium Zugriff auf die Schließung hat ("Key shall be valid from", "Key shall expire"). Falls das Identmedium bereits vollständig inventarisiert ist und das System dabei festgestellt hat, dass es sich um ein Smartphone handelt, so können weitere Eingabefelder auftauchen, die bestimmen wie lange das Identmedium gültig ist nach einem download ("Key shall be valid for hours after download of key data").

Das Ablegen von Schließanlagendaten in der Cloud, sowie das Durchreichen von aus der Cloud empfangenen Schlüsseldatensätzen für Smartphones hin zum OTA-Key-Server erfolgt vorzugsweise nach Antippen des Buttons "Save to Cloud" in der Matrix-Basis-View. Nach Antippen von "Save to Cloud" in der Matrix-Basis-View wird beispielsweise ein Dialogfenster gezeigt, das den Prozessfortschritt mit Fortschrittsbalken anzeigt. Bei diesem Prozess können beispielsweise web-Sevices-baisierte Funktionalitäten alle vom Admin generierten Schließanlagendaten in der SV-Schließanlagendatenbank des SOHO cloud Servers abgelegt werden. Diese Funktionalitäten bilden das sogenannte SIK (Software Integration Kit) Interface zu bereits verwalteten Schließanlagendaten. Umgekehrt können alle Daten nach erfolgreichem Login des Admins aus der für eine Visualisierung in der Matrix aus der Cloud heruntergeladen werden. Zusätzlich steht vorzugsweise auch ein Service zur Verfügung, der sämtliche Programmierbedüfnisse ermittlen kann.

Nach einem erfolgreichem Upload der Schließanlagendaten ("Save to Cloud") werden wiederum von einem zentralen Service (Datensatz-Service 102) Programmierdatensätze für alle Schließungen und Identmedien ermittelt bzw. berechnet, und danach zurück zum Admin-Smartphone gesendet und dort abgelegt. Beispielsweise können auch Schlüsseldaten (Daten für die Identmedien) für Smartphones zum OTA-Key-Server 103 gesendet werden, von wo sie jederzeit von den MobileKey-Usern abgeholt werden können (MobileKey App). Dies ist in der Fig. 1 beispielsweise mit dem Pfeil "Schlüsseldaten hinterlegen" gezeigt. Alternativ oder zusätzlich können die Schlüsseldaten auch von dem SOHO-Cloud-LSM-Service 101 direkt an den OTA-Key-Server 103 gesendet werden (nicht direkt dargestellt in Fig. 1).

Einen zentralen Dienst des erfindungsgemäßen Systems bildet der SOHO-Cloud-LSM-Service. Dieser Dienst erlaubt das Ablegen und Verwalten von Benutzerdaten und -profilen (Admin-Zugangsdaten, Berechtigungsmatrix etc.) der SOHO-Benutzer auf einem zentralen Datenbankserver. Durch die zentrale Speicherung der Daten "in der Cloud" wird das bequeme Verwalten einer SOHO-Schließanlage von unterschiedlichen Geräten aus möglich. Sicherheitsrelevante Daten wie z. B. das Schließanlagenpasswort werden allerdings nicht in der Cloud gespeichert. Der SOHO-Cloud-LSM-Service wird von der Admin-App aus angesprochen und kommuniziert mit dem Datensatz-Service.

Die Erfindung umfasst ebenfalls die genauen oder exakten Ausdrücke, Merkmale, numerischen Werte oder Bereiche usw., wenn vorstehend oder nachfolgend diese Ausdrücke, Merkmale, numerischen Werte oder Bereiche im Zusammenhang mit Ausdrücken wie z.B. "etwa, ca., um, im Wesentlichen, im Allgemeinen, zumindest, mindestens" usw. genannt wurden (also "etwa 3" soll ebenfalls "3" oder "im Wesentlichen radial" soll auch "radial" umfassen). Der Ausdruck "bzw." bedeutet überdies "und/oder".

## Patentansprüche

1. Verfahren zur Konfiguration einer Schließanlage die mindestens eine elektronische Schließung (10) und mindestens ein Identmedium (11) zum Betätigen der Schließung umfasst, wobei das Verfahren die folgenden Schritte aufweist:
a) Bereitstellen eines Smartphones (1) mit einer Software (Admin-App) zur Konfiguration der mindestens einen Schließung (10) und des mindesten einen Identmediums (11), wobei das Smartphone mit der Schließung und dem Identmedium über Funk kommunizieren (F1, F2) kann;
b) Zuordnen von Zugriffsrechten des Idenmediums (11) auf die Schließung (10) mittels der Software des Smartphones (1) und lokales Speichern dieser Zuordnung der Zugriffsrechte im Smartphone;
c) Auslesen von Schließungs/Identmedium spezifischen Identdaten und Übermitteln dieser Daten, sowie der Zugriffsrechtdaten aus b) an eine Cloud (100),
d) Generieren von Programmierdaten, vorzugsweise verschlüsselten Programmierdaten, und/oder Schlüsseldaten in der Cloud (100) auf Basis der übermittelten Zuordnungen;
e) Übermitteln der Programmierdaten bzw. der verschlüsselten Programmierdaten und/oder Schlüsseldaten von der Cloud an das Smartphone (1); und
f) Übertragen (F1) der Schlüsseldaten vom Smartphone an das mindestens eine Identmedium (11) und/oder Übertragen (F2) der Programmierdaten vom Smartphone an die Schließung.

2. Verfahren nach Anspruch 1, wobei die Schließanlage mehrere elektronische Schließungen (10) und mehrere Identmedien (11) aufweist.

3. Verfahren nach Anspruch 1 oder 2, wobei
i) eine Schließung eine Vorrichtungen sein kann aus der Gruppe: elektronischer Schließzylinder, elektronisches Schloss und elektronischer Beschlag; und/oder
ii) ein Identmedium eine Vorrichtung sein kann aus der Gruppe: RFID-Karte, Schlüsselkarte, Smartphone (1) mit RFID Funktionalität und Transponder.

4. Verfahren nach einem der vorhergehenden Ansprüche, wobei das Smartphone (1) mit Hilfe eines Adapters (3) mit der Schließung (10) und/oder dem Identmedium (11) kommuniziert.

5. Verfahren nach einem der vorhergehenden Ansprüche, wobei die Zuordnung von Zugriffsrechten von Idenmedien auf entspreche Schließungen mittels einer Schließungen-Identmedien-Matrix auf dem Display des Smartphones visualisierbar und konfigurierbar ist.

6. Verfahren nach einem der vorhergehenden Ansprüche, wobei die Cloud (100) einen Datensatz-Service (102) und einen Cloud-LSM-Service (101) bereitstellt, wobei das Smartphone (1) mit dem Cloud-LSM-Service kommuniziert und der Cloud-LSM-Service mit dem Datensatz-Service kommuniziert, wobei die Schlüsseldaten und Programmierdaten vorzugsweise Teil eines Datensatzes sind, die vom Datensatz-Service generiert werden.

7. Verfahren nach einem der vorhergehenden Ansprüche, wobei durch den Cloud-LSM-Service (101) Benutzerdaten auf der Grundlage der Zuordnungen gespeichert bzw. generiert werden.

8. Verfahren nach einem der vorhergehenden Ansprüche, wobei die Cloud (100) zusätzlich einen Mobile-Key-Server (103) zum Speichern und Verteilen der Schlüsseldaten umfasst,
wobei die Schlüsseldaten von einem Identmedium (11, 2) zum Öffnen einer Schließung (10) verwendet werden, und der Mobile-Key-Server (103) die Schlüsseldaten an ein Smartphone (2) mit einer entsprechenden Software (Mobile-Key-App) übermittelt.

9. Verfahren nach Anspruch 6, wobei der Mobile-Key-Server (103) ein OverTheAir Mobile-Key-Server (103) ist und die Schlüsseldaten drahtlos, vorzugsweise über das Mobilfunknetz an ein Smartphone (2) mit einer entsprechenden Software (Mobile-Key-App) gesendet werden.

10. Verfahren nach einem der vorhergehenden Ansprüche, wobei zwischen Schritt a) und b) der Schritt
a1) zur Inventarisierung der mindestens einen Schließung und/oder des mindestens einem Identmedium ausgeführt wird, in dem die mindestens eine Schließung und/oder das mindestens eine Identmedium erfasst und eindeutig identifiziert wird und
im Schritt c) zusätzlich Daten bezüglich der erfassten Schließungen und/oder Identmedien an die Cloud übermittelt werden.

11. Schließanlagensystem mit:
mehreren elektronischen Schließungen (10);
mehreren Identmedien (11) zum Betätigen der Schließungen (10);
einem Smartphone (1) mit einer Software (Admin-App) zur Konfiguration der Schließungen (10) und/oder der Identmedien (11), wobei das Smartphone mit Hilfe der Software so konfiguriert ist, dass Zugriffrechte der identmedien (11) auf entsprechende Schließungen (10) zugeordnet werden können und diese Zuordnungen an eine Cloud (100) übermittelt werden,
wobei Programmierdaten bzw. verschlüsselte Programmierdaten und/oder Schlüsseldaten, die in der Cloud (100) generiert werden, vom Smartphone empfangen werden können und diese verschlüsselten Daten vom Smartphone an die Schließungen und/oder Identmedien übertragen werden können.

## Claims

1. A method for the configuration of a locking system comprising at least one electronic locking (10) and at least one identification medium (11) for operating the locking, wherein the method comprises the following steps:
a) Providing a smartphone (1) with a software (admin-app) for the configuration of the at least one locking (10) and the at least one identification medium (11) wherein the smartphone may communicate with the locking and the identification medium via wireless (F1, F2);
b) allocating access rights of the identification medium (11) to the locking (10) via the software of the smartphone (1) and locally storing said allocation of access authorisations in the smartphone;
c) reading out the identification data which are specific for the locking/identification medium and transmitting said data as well as the access authorisation data from b) to a cloud (100),
d) generating programming data, preferably encoded programming data, and/or key data in the cloud (100) on the basis of the transmitted allocations;
e) transmitting the programming data or the encoded programming data and/or key data from the cloud to the smartphone (1); and
f) transmitting (F1) the key data from the smartphone to the at least one identification medium (11) and/or transmitting (F2) the programming data from the smartphone to the locking.

2. The method according to claim 1, wherein the locking system comprises a plurality of electronic lockings (10) and a plurality of identification media (11).

3. The method according to anyone of claims 1 or 2, wherein
i) a locking may be a device from the group of: electronic locking cylinder, electronic lock and electronic fitting; and/or
ii) an identification medium may be a device from the group of: RFID card, key card, smartphone (1) with RFID functionality and transponder.

4. The method according to any one of the preceding claims, wherein the smartphone (1) communicates with the locking (10) and/or the identification medium (11) by means of an adapter (3).

5. The method according to any one of the preceding claims, wherein the allocation of access authorisations from identification media to corresponding lockings may be visualized and configured by means of a locking-identification-media-matrix on the display of the smartphone.

6. The method according to any one of the preceding claims, wherein the cloud (100) provides a dataset service (102) and a cloud-LSM-service (101) wherein the smartphone (1) communicates with the cloud-LSM-service and the cloud-LSM-service communicates with the dataset service, wherein the key data and programming data preferably form part of a dataset which is generated by the dataset service.

7. The method according to any one of the preceding claims, wherein user data are stored or generated on the basis of the allocations by means of the cloud-LSM-service (101).

8. The method according to any one of the preceding claims, wherein the cloud (100) additionally comprises a mobile key server (103) for storing and distributing the key data,
wherein the key data are used by an identification medium (11, 2) for opening a locking (10), and the mobile key server (103) transmits the key data to a smartphone (2) with a corresponding software (mobile key app).

9. The method according to claim 6, wherein the mobile key server (103) is an OverTheAir mobile key server (103) and the key data are sent wirelessly, preferably via the mobile communications network to a smartphone (2) having a corresponding software (mobile key app).

10. The method according to any one of the preceding claims, wherein between step a) and b) the step
a1) for inventorying the at least one locking and/or the at least one identification medium is carried out, in which the at least one locking and/or the at least one identification medium is recorded and unambiguously identified and
in step c) data regarding the recorded lockings and/or identification media are additionally transmitted to the cloud.

11. A locking system comprising:
a plurality of electronic lockings (10),
a plurality of identification media (11) for operating the lockings (10);
a smartphone (1) with a software (admin-app) for the configuration of the lockings (10) and/or the identification media (11), wherein the smartphone is configured, by means of the software, such that access authorisations of the identification media (11) may be allocated to corresponding lockings (10) and said allocations are transmitted to a cloud (100),
wherein programming data or encoded programming data and/or key data which are generated in the cloud (100) may be received by the smartphone and said encoded data may be transmitted from the smartphone to the lockings and/or identification media.

## Revendications

1. Procédé de configuration d'une installation de fermeture qui comprend au moins un dispositif de fermeture (10) électronique et au moins un support d'identification (11) pour l'actionnement du dispositif de fermeture, dans lequel le procédé comprend les étapes suivantes :
a) la fourniture d'un téléphone intelligent (1) avec un logiciel (application d'administration) pour la configuration de l'au moins un dispositif de fermeture (10) et de l'au moins un support d'identification (11), dans lequel le téléphone intelligent peut communiquer (F1, F2) par radio avec le dispositif de fermeture et le support d'identification ;
b) l'attribution de droits d'accès du support d'identification (11) au dispositif de fermeture (10) au moyen du logiciel du téléphone intelligent (1) et le stockage local de cette attribution des droits d'accès dans le téléphone intelligent ;
c) la lecture de données d'identification spécifiques au dispositif de fermeture/support d'identification et le transfert de ces données ainsi que des données de droit d'accès de b) à un nuage (100),
d) la génération de données de programmation, de préférence de données de programmation chiffrées, et/ou de données de clé dans le nuage (100) sur la base des attributions transférées ;
e) le transfert des données de programmation ou des données de programmation chiffrées et/ou des données de clé du nuage au téléphone intelligent (1) ; et
f) la transmission (F1) des données de clé du téléphone intelligent à l'au moins un support d'identification (11) et/ou la transmission (F2) des données de programmation du téléphone intelligent au dispositif de fermeture.

2. Procédé selon la revendication 1, dans lequel l'installation de fermeture comprend plusieurs dispositifs de fermeture (10) électroniques et plusieurs supports d'identification (11).

3. Procédé selon la revendication 1 ou 2, dans lequel
i) un dispositif de fermeture peut être un dispositif du groupe : cylindre de serrure électronique, serrure électronique et poignée électronique ; et/ou
ii) un support d'identification peut être un dispositif du groupe : carte RFID, carte clé, téléphone intelligent (1) avec fonctionnalité RFID et transpondeur.

4. Procédé selon l'une quelconque des revendications précédentes, dans lequel le téléphone intelligent (1) communique à l'aide d'un adaptateur (3) avec le dispositif de fermeture (10) et/ou le support d'identification (11).

5. Procédé selon l'une quelconque des revendications précédentes, dans lequel l'attribution de droits d'accès par des supports d'identification à des dispositifs de fermeture correspondants est visible et configurable au moyen d'une matrice dispositifs de fermeture-supports d'identification sur l'écran du téléphone intelligent.

6. Procédé selon l'une quelconque des revendications précédentes, dans lequel le nuage (100) fournit un service de jeu de données (102) et un service LSM de nuage (101), dans lequel le téléphone intelligent (1) communique avec le service LSM de nuage et le service LSM de nuage communique avec le service de jeu de données, dans lequel les données de clé et les données de programmation, qui sont générées par le service de jeu de données, font de préférence partie d'un jeu de données.

7. Procédé selon l'une quelconque des revendications précédentes, dans lequel des données d'utilisateur sont stockées ou générées sur la base des attributions par le service LSM de nuage (101).

8. Procédé selon l'une quelconque des revendications précédentes, dans lequel le nuage (100) comporte en plus un serveur de clé mobile (103) pour le stockage et la distribution des données de clé,
dans lequel les données de clé sont employées par un support d'identification (11, 2) pour l'ouverture d'un dispositif de fermeture (10) et le serveur de clé mobile (103) transfère les données de clé à un téléphone intelligent (2) avec un logiciel correspondant (application de clé mobile).

9. Procédé selon la revendication 6, dans lequel le serveur de clé mobile (103) est un serveur de clé mobile par liaison radio (103) et les données de clé sont envoyées sans fil, de préférence par le biais du réseau radio mobile à un téléphone intelligent (2) avec un logiciel correspondant (application de clé mobile).

10. Procédé selon l'une quelconque des revendications précédentes, dans lequel entre l'étape a) et b) est exécutée l'étape
a1) pour inventorier l'au moins un dispositif de fermeture et/ou l'au moins un support d'identification, dans laquelle l'au moins un dispositif de fermeture et/ou l'au moins un support d'identification sont détectés et identifiés sans ambiguïté et
dans l'étape c) des données relatives aux dispositifs de fermeture et/ou aux supports d'identification détectés sont transférées en plus au nuage.

11. Système d'installation de fermeture avec :
plusieurs dispositifs de fermeture (10) électroniques ;
plusieurs supports d'identification (11) pour l'actionnement des dispositifs de fermeture (10) ;
un téléphone intelligent (1) avec un logiciel (application d'administration) pour la configuration des dispositifs de fermeture (10) et/ou des supports d'identification (11), dans lequel le téléphone intelligent est configuré à l'aide du logiciel de sorte que des droits d'accès des supports d'identification (11) aux dispositifs de fermeture (10) correspondants peuvent être attribués et ces attributions sont transférées à un nuage (100),
dans lequel des données de programmation ou des données de programmation chiffrées et/ou des données de clé, qui sont générées dans le nuage (100), peuvent être reçues par le téléphone intelligent et ces données chiffrées peuvent être transmises par le téléphone intelligent aux dispositifs de fermeture et/ou aux supports d'identification.
